# EUROPÄISCHE PATENTSCHRIFT

(11) **EP 2 276 929 B1**
(45) Veröffentlichungstag und Bekanntmachung des Hinweises auf die Patenterteilung: **17.10.2018**
(21) Anmeldenummer: 09731035.3
(22) Anmeldetag: 25.03.2009
(51) Int. Cl.: F04B 39/10, F04B 39/06, F04B 39/12, F16K 15/10

(54) **VENTILPLATTE FÜR EINEN KOMPRESSOR UND VERFAHREN ZUR KÜHLUNG KOMPRIMIERTER LUFT IN EINER VENTILPLATTE EINES KOMPRESSORS**
VALVE PLATE FOR A COMPRESSOR, AND METHOD FOR COOLING COMPRESSED AIR IN A VALVE PLATE OF A COMPRESSOR
PLAQUE PORTE-SOUPAPE POUR UN COMPRESSEUR ET PROCÉDÉ DE REFROIDISSEMENT DE L'AIR COMPRIMÉ DANS UNE PLAQUE PORTE-SOUPAPE D'UN COMPRESSEUR

(30) Priorität: 11.04.2008 DE 102008018467
(43) Veröffentlichungstag der Anmeldung: 26.01.2011
(73) Patentinhaber: KNORR-BREMSE Systeme für Nutzfahrzeuge GmbH, 80809 München (DE)
(72) Erfinder: MEZZA, Jean-Louis, F-14100 Marolles (FR); BAPTISTE, Yvan, F-14100 St. Denis (FR)
(74) Vertreter: Schönmann, Kurt
(86) Internationale Anmeldenummer: PCT/EP2009/002167
(87) Internationale Veröffentlichungsnummer: WO 2009/124659

(56) Entgegenhaltungen:
- DE-C- 866 712
- US-A- 3 823 735
- US-A1- 2004 086 406
- US-A1- 2007 081 910

## Beschreibung

Die Erfindung betrifft eine Ventilplatte mit einem Kühlmittelkanal für einen Kompressor zur Drucklufterzeugung gemäß dem Oberbegriff von Anspruch 1.

Die Erfindung betrifft weiterhin ein Verfahren zur Kühlung von komprimierter Luft in einem Kompressor mit einer solchen Ventilplatte.

Moderne Nutzfahrzeuge, die im Schienen- oder Straßenverkehr eingesetzt werden, werden mit vielen Druckluft verbrauchenden Teilsystemen ausgerüstet. Zu diesen Teilsystemen gehört beispielsweise eine mit Druckluft betriebene Betriebsbremse und eine Luftfederung. Die Versorgung dieser Druckluftverbraucher mit Druckluft wird mit Hilfe einer Druckluftversorgungseinrichtung realisiert, die einen Kompressor umfasst. Umgebungsluft wird von dem Kompressor angesaugt, komprimiert und vor der Verwendung in den Verbrauchern von Fremdbestandteilen, wie Öl und Wasser, in weiteren Bestandteilen der Druckluftversorgungseinrichtung gereinigt.

Bei der Komprimierung der Luft in dem Kompressor wird die Luft stark erwärmt. Diese Erwärmung wächst mit steigendem Förderdruck und steigender Umdrehungszahl des Kompressors an. Dies ist hinsichtlich der weiteren Aufbereitung der Druckluft, insbesondere der Lufttrocknung, nachteilig. Üblicherweise wird der Luft die Luftfeuchtigkeit in einer dem Kompressor nachgeschalteten Luftfilterpatrone entzogen. Diese Luftfilterpatrone enthält ein Trocknungsmittel, das nur bis maximal 80 °C der Luft Feuchtigkeit entziehen kann. Daher wird normalerweise eine geringere maximal zulässige Temperatur von 60 °C angegeben, um eine effektive Trocknung zu ermöglichen. Bei der Komprimierung im Kompressor erreicht die komprimierte Luft an der Austrittsöffnung des Kolbenraumes jedoch Temperaturen von bis zu 320 °C. Am Ausgang des Kompressors selbst dürfen es maximal noch 220 °C sein. Hieraus ergibt sich die Notwendigkeit, die Luft zwischen dem Kompressor und der Luftfilterpatrone abkühlen zu müssen. Zu diesem Zweck wird bei dem Stand der Technik eine Druckleitung mit mehreren Metern Länge verwendet, wobei sich die erhitzte Druckluft während des Durchströmens der Druckleitung vom Kompressor zur Luftfilterpatrone ohne weitere Kühlmaßnahmen abkühlen kann. Nachteilig hierbei ist der Druckverlust durch die lange Leitung und der bauliche Aufwand den die Druckleitung selbst verursacht.

Um die lange Druckleitung zwischen Kompressor und Filterpatrone verkürzen zu können, ist es notwendig, die Druckluft durch eine aktive Kühlung zu kühlen. Zu diesem Zweck wird in dem Zylinderkopf des Kompressors oberhalb der Ventilplatte eine so genannte Supercooling-Platte eingefügt, die von einem Kühlmittel durchströmt wird und als Wärmetauscher fungiert. Durch sie ist es möglich, die Austrittstemperatur der Druckluft auf 140 bis 150 °C am Kompressorausgang zu senken und die anschließende Druckleitung um 5 bis 30 % zu verkürzen. Ein Beispiel für eine solche Supercooling-Platte ist in der DE 195 35 079 C2 zu finden.

Nachteilig hierbei ist insbesondere die aufwendige Bauweise die sich durch die Integration der Supercooling-Platte als separates Bauteil in den Zylinderkopf des Kompressors ergibt, da hierdurch zusätzliche Abdichtungen notwendig werden.

Die US 2007/0081910 A1 beschreibt ein Kühlsystem mit einem Kompressor, der ein Ansaugventil umfasst, wobei in dem Boden des Ansaugventilsitzes eine spiralförmige Nut vorgesehen ist, um eine Dichtwirkung nach dem Prinzip einer Labyrinthdichtung zu erzielen.

Die US 3,823,735 A beschreibt eine spezielle Bauform eines Rückschlagventils, das als Lufteinlass- oder Luftauslassventil eines Kompressors verwendet werden kann.

Die US 2004/0086406 A1 beschreibt einen Zylinderkopf eines Kompressors mit mehreren Kammern, die von dem von dem Kompressor geförderten Kühlmittel nacheinander durchströmt werden, um Pulsationen zu dämpfen.

Die DE 866 712 A beschreibt eine Ventilplatte wobei die zu komprimierende Luft als Kühlmittel verwendet wird. Kühlmitteleinlass und Kühlmittelauslass sind in DE 866 712 A daher gleich Lufteinlass und Luftauslass.

Der Erfindung liegt die Aufgabe zugrunde, eine Ventilplatte bereitzustellen, die ohne eine Supercooling-Platte eine im Vergleich mit einer Kombination einer herkömmlichen Ventilplatte und einer Supercooling-Platte zumindest gleiche Kühlleistung erbringt.

Diese Aufgabe wird durch die Merkmale der unabhängigen Ansprüche gelöst.

Vorteilhafte Ausgestaltungen und Weiterbildungen ergeben sich aus den abhängigen Ansprüchen.

Bei der erfindungsgemäßen Ventilplatte ist vorgesehen, dass der Kühlmittelkanal von einem Kolbenraum des Kompressors aus gesehen zumindest teilweise zwischen dem Kolbenraum und einem in der Ventilplatte angeordneten Luftauslassventil verläuft. Durch diesen Verlauf des Kühlmittelkanals ist die gesamte Ventilplatte gleichmäßig kühlbar, wobei insbesondere im Bereich des Luftauslassventils die Temperatur der Ventilplatte gesenkt werden kann, was konsequenter Weise die erreichbare Kühlleistung erhöht. Die erhitzte Komprimierte Luft wird daher bereits ab dem Erreichen des Luftauslassventils von dem in dem Kühlmittelkanal vorhandenen Kühlmittel gekühlt. Insbesondere wenn die Blickrichtung von dem Kolbenraum senkrecht auf die Ventilplatte zeigt, ist es noch möglich, dass der Kühlmittelkanal zumindest teilweise vor dem Luftauslassventil verläuft.

Dabei ist vorgesehen, dass der Kühlmittelkanal mäanderförmig in dem Boden der Ventilplatte verläuft. Durch den mäanderförmigen Verlauf des Kühlmittelkanals in dem Boden der Ventilplatte wird die Kontaktfläche des Kühlmittelkanals mit der Ventilplatte erhöht, wodurch eine höhere Kühlleistung bereitgestellt werden kann.

Die erfindungsgemäße Ventilplatte baut auf der gattungsgemäßen Ventilplatte dadurch auf, dass der Kühlmittelkanal von einem Kolbenraum des Kompressors aus gesehen zumindest teilweise zwischen dem Kolbenraum und einem in der Ventilplatte angeordneten Luftauslassventil verläuft.

Dabei kann auch vorgesehen sein, dass eine Luftführung mäanderförmig in dem Körper der Ventilplatte verläuft. Auch der mäanderförmige Verlauf der Luftführung erhöht die erreichbare Kühlleistung, da die Kontaktoberfläche des zu kühlenden Mediums mit der gekühlten Ventilplatte erhöht wird.

Vorzugsweise ist auch vorgesehen, dass zwei Luftauslassventile in dem Körper der Ventilplatte angeordnet sind. Die gleichzeitige Verwendung mehrerer Luftauslassventile reduziert Drosselverluste, die durch einen begrenzten Ventilquerschnitt verursacht werden. In diesem Zusammenhang wird auch die Wärmeentwicklung an den Luftauslassventilen reduziert.

Die Erfindung betrifft weiterhin einen Kompressor mit einer erfindungsgemäßen Ventilplatte.

Das gattungsgemäße Verfahren wird dadurch weiterentwickelt, dass das Kühlmittel von einem Kolbenraum eines Kompressors aus gesehen zumindest teilweise zwischen dem Kolbenraum und einem in der Ventilplatte angeordneten Luftauslassventil entlang geleitet wird. Auf diese Weise werden die Vorteile und Besonderheiten der erfindungsgemäßen Ventilplatte auch im Rahmen eines Verfahrens umgesetzt. Dies gilt auch für die nachfolgend angegebenen besonders bevorzugten Ausführungsformen des erfindungsgemäßen Verfahrens.

Es ist vorgesehen, dass das Kühlmittel mäanderförmig in einem Boden der Ventilplatte geleitet wird.

Vorzugsweise ist weiterhin vorgesehen, dass die komprimierte Luft mäanderförmig in einem Körper der Ventilplatte geleitet wird.

Weiterhin ist vorgesehen, dass die komprimierte Luft durch zwei Luftauslassventile in einen Körper der Ventilplatte einströmt.

Die Erfindung wird nun mit Bezug auf die begleitenden Zeichnungen anhand besonders bevorzugter Ausführungsformen beispielhaft erläutert.

Es zeigen:
- Figur 1: eine Außenansicht eines Kompressors mit aufgeschnittenem Kolbengehäuse;
- Figur 2: eine Explosionsdarstellung einer erfindungsgemäßen Ventilplatte;
- Figur 3: eine Draufsicht auf einen Boden einer erfindungsgemäßen Ventilplatte und
- Figur 4: eine Draufsicht auf einen Körper einer erfindungsgemäßen Ventilplatte.

In den folgenden Zeichnungen bezeichnen gleiche Bezugszeichen gleich oder gleichartige Teile.

Figur 1 zeigt eine Außenansicht eines Kompressors mit aufgeschnittenem Kolbengehäuse. Der dargestellte Kompressor 14 umfasst einen Zylinderkopf 16 und ein Kolbengehäuse 18, wobei zwischen dem Kolbengehäuse 18 und dem Zylinderkopf 16 eine Ventilplatte 10 angeordnet ist. Angetrieben wird der Kompressor über eine Welle 26. Das Kolbengehäuse 18 ist in der Nähe der Ventilplatte 10 aufgeschnitten, so dass ein Kolbenraum 40 sichtbar ist. Im Inneren des Kolbenraumes 40 bewegt sich ein in der Darstellung nicht sichtbarer Kolben auf und nieder.

Figur 2 zeigt eine Explosionsdarstellung einer erfindungsgemäßen Ventilplatte. Die dargestellte Ventilplatte 10 umfasst von unten nach oben einen Boden 28, einen Körper 30, eine Dichtung 32 und einen Deckel 34. Der Deckel 34 und der Körper 30 werden durch die Dichtung 32 dicht miteinander verbunden, während der Körper 30 und der Boden 28 durch Löten oder Kleben dicht miteinander verbunden werden. Das Anbringen einer Dichtung zwischen dem Boden 28 und dem Körper 30 ist jedoch auch denkbar. In den Boden 28 ist ein Kühlmittelkanal 20 eingelassen, der mäanderförmig innerhalb des Bodens 28 verläuft. Nach oben hin wird der Kühlmittelkanal 20 von dem Körper 30 begrenzt. Weiterhin ist ein Lufteinlassventil 36 im zentralen Bereich des Bodens 28 sichtbar. In dem Körper 30 sind zwei Luftauslassventile 22, 24 angeordnet über die die komprimierte Luft in die Ventilplatte 10 strömt. Der Kühlmittelkanal 20 verdeckt dabei, vom Boden 28 zum Körper 30 aus betrachtet, einen Teil der Luftauslassventile 22, 24. Durch einen Luftauslass 38 in dem Deckel 34 der Ventilplatte 10 kann die komprimierte Luft die Ventilplatte 10 schließlich wieder verlassen.

Figur 3 zeigt eine Draufsicht auf einen Boden einer erfindungsgemäßen Ventilplatte. Der dargestellte Boden 28 mit dem mäanderförmig verlaufenden Kühlmittelkanal 20 weist mehrere Bohrungen auf, durch die Luft durch den Boden 28 hindurch treten kann. Im zentralen Bereich ist ein Lufteinlass 46 angeordnet, der zu dem hier nicht dargestellten Lufteinlassventil 36 gehört. Weiterhin umströmt der Kühlmittelkanal 20 zwei Kolbenraumluftauslässe 48 die zu den hier nicht dargestellten Luftauslassventilen 22, 24 gehören. Die in dem Kühlmittelkanal 20 eingezeichneten Pfeile stellen eine beispielhafte Strömungsrichtung des Kühlmittels innerhalb des Bodens 28 dar. Die Kolbenraumluftauslässe 48 bilden zusammen mit hier nicht dargestellten Membranen die Luftauslassventile 22, 24, wobei die Membranen wie aus Figur 2 ersichtlich von dem Kolbenraum 40 aus gesehen teilweise von dem Kühlmittelkanal 20 verdeckt werden. Dies gilt insbesondere auch, wenn die Blickrichtung senkrecht zur Ebene der Ventilplatte liegt.

Figur 4 zeigt eine Draufsicht auf einen Körper einer erfindungsgemäßen Ventilplatte. Der dargestellte Körper 30 weist eine Luftführung 12 auf, in der die durch die Kolbenraumluftauslässe 48 einströmende Luft zu einem Luftauslass 38 geführt wird. Die Kolbenraumluftauslässe 48 sind, genau wie der Lufteinlass 46, Bohrungen durch den Körper 30. Der Luftauslass 38 hingegen ist keine Bohrung in dem Körper 30 sondern als Bohrung in dem hier nicht dargestellten Deckel 34 der Ventilplatte vorhanden. Die Luftführung 12 dient der Führung der komprimierten Luft von den Kolbenraumluftauslässen 48 zu dem Luftauslass 38. Weiterhin sind in dem Körper 30 ein Kühlmitteleinlass 42 und ein Kühlmittelauslass 44 eingezeichnet, über den das Kühlmittel durch den in Figur 3 dargestellten Kühlmittelkanal 20 zirkulieren kann.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: Ventilplatte
- 12: Luftführung
- 14: Kompressor
- 16: Zylinderkopf
- 18: Kolbengehäuse
- 20: Kühlmittelkanal
- 22: Luftauslassventil
- 24: Luftauslassventil
- 26: Welle
- 28: Boden
- 30: Körper
- 32: Dichtung
- 34: Deckel
- 36: Lufteinlassventil
- 38: Luftauslass
- 40: Kolbenraum
- 42: Kühlmitteleinlass
- 44: Kühlmittelauslass
- 46: Lufteinlass
- 48: Kolbenraumluftauslass

## Patentansprüche

1. Ventilplatte (10) mit einem Kühlmittelkanal (20) für einen Kompressor (14) zur Drucklufterzeugung,
- wobei die Ventilplatte (10) einen Boden (28), einen Körper (30), eine Dichtung (32) und einen Deckel (34) umfasst,
- wobei der Deckel (34) und der Körper (30) durch die Dichtung (32) dicht miteinander verbunden sind, und wobei der Körper (30) und der Boden (28) durch Löten oder Kleben oder eine weitere Dichtung dicht miteinander verbunden sind,
- wobei der Kühlmittelkanal (20) in den Boden (28) eingelassen ist und mäanderförmig innerhalb des Bodens (28) verläuft und nach oben hin von dem Körper (30) begrenzt ist,
- wobei zwei Luftauslassventile (22, 24) in dem Körper (30) der Ventilplatte (10) angeordnet sind, über die die komprimierte Luft in die Ventilplatte (10) strömt,
- wobei der Boden (28) als Bohrung ausgeführte Kolbenraumluftauslässe (48) aufweist, die in einer Luftführung (12) münden,
- wobei der Deckel (34) einen als Bohrung ausgeführten Luftauslass (38) aufweist,
- wobei der Körper (30) der Ventilplatte (10) eine Luftführung (12) aufweist, in der die durch die Kolbenraumluftauslässe (48) einströmende Luft zu dem Luftauslass (38) geführt wird, und
- wobei der Kühlmittelkanal (20) von einem Kolbenraum (40) des Kompressors (14) aus gesehen zumindest teilweise zwischen dem Kolbenraum (40) und einem in der Ventilplatte (10) angeordneten Luftauslassventil (22, 24) verläuft, so dass der Kühlmittelkanal (20) vom Boden (28) zum Körper (30) aus betrachtet einen Teil der zwei Luftauslassventile (22, 24) verdeckt,
wobei der Körper (30) einen Kühlmitteleinlass (42) und einen Kühlmittelauslass (44) ausweist, über die das Kühlmittel durch den Kühlmittelkanal (20) zirkulieren kann.

2. Ventilplatte (10) nach Anspruch, **dadurch gekennzeichnet, dass** die Luftführung (12) mäanderförmig in dem Körper (30) der Ventilplatte (10) verläuft.

3. Ventilplatte (10) nach einem der vorhergehenden Ansprüche, **dadurch gekennzeichnet, dass** mehrere Luftauslassventile (22, 24) in einem Körper (30) der Ventilplatte (10) angeordnet sind.

4. Kompressor (14) mit einer Ventilplatte (10) nach einem der vorhergehenden Ansprüche.

5. Verfahren zur Kühlung von komprimierter Luft in einer Ventilplatte (10) eines Kompressors (14) gemäß Anspruch 4, **dadurch gekennzeichnet, dass** das Kühlmittel von einem Kolbenraum (40) des Kompressors (14) aus gesehen zumindest teilweise zwischen dem Kolbenraum (40) und einem in der Ventilplatte (10) angeordneten Luftauslassventil (22, 24) entlang geleitet wird.

6. Verfahren nach Anspruch 5, **dadurch gekennzeichnet, dass** das Kühlmittel mäanderförmig in dem Boden (28) der Ventilplatte (10) geleitet wird.

7. Verfahren nach Anspruch 5 oder 6, **dadurch gekennzeichnet, dass** die komprimierte Luft mäanderförmig in dem Körper (30) der Ventilplatte (10) geleitet wird.

8. Verfahren nach einem der Ansprüche 5 bis 7, **dadurch gekennzeichnet, dass** die komprimierte Luft durch zwei Luftauslassventile (22, 24) in den Körper (30) der Ventilplatte (10) einströmt.

## Claims

1. Valve plate (10) with a coolant duct (20) for a compressor (14) for producing compressed air,
- wherein the valve plate (10) comprises a base (28), a body (30), a seal (32) and a cover (34),
- wherein the cover (34) and the body (30) are connected to one another in a leakproof manner by the seal (32) and wherein the body (30) and the base (28) are connected to one another in a leakproof manner by soldering, adhesive bonding or by a further seal,
- wherein the coolant duct (20) is let into the base (28) and runs within the base (28) in a meandering fashion, and is delimited at the top by the body (30),
- wherein two air outlet valves (22, 24) are arranged in the body (30) of the valve plate (10), through which the compressed air flows into the valve plate (10),
- wherein the base (28) comprises piston-chamber air outlets (48) in the form of bores, which open into an air duct (12),
- wherein the cover (34) comprises an air outlet (38) in the form of a bore,
- wherein the body (30) of the valve plate (10) has an air duct (12) into which the air flowing in through the piston chamber air outlets (48) passes to the air outlet (38), and
- wherein the coolant duct (20), as viewed from a piston chamber (40) of the compressor (14), runs at least partially between the piston chamber (40) and an air outlet valve (22, 24) arranged in the valve plate (10), so that the coolant duct (20), as viewed from the base (28) towards the body (30), covers part of the two air outlet valves (22, 24),
in such manner that
the body (30) comprises a coolant inlet (42) and a coolant outlet (44) through which the coolant can circulate through the coolant duct (20).

2. Valve plate (10) according to Claim 1, **characterised in that** the air duct (12) runs through the body (30) of the valve plate (10) in a meandering fashion. I

3. Valve plate (10) according to either of the preceding claims, **characterised in that** a plurality of air outlet valves (22, 24) are arranged in a body (30) of the valve plate (10).

4. Compressor (14) having a valve plate (10) according to any of the preceding claims.

5. Method for cooling compressed air in a valve plate (10) of a compressor (14) according to Claim 4, **characterised in that** as viewed from a piston chamber (40) of the compressor (14), the coolant passes at least partially between the piston chamber (40) and an air outlet valve (22, 24) arranged in the valve plate (10).

6. Method according to Claim 5, **characterised in that** the coolant passes through the base (28) of the valve plate (10) in a meandering fashion.

7. Method according to Claims 5 or 6, **characterised in that** the compressed air passes through the body of the valve plate (10) in a meandering fashion.

8. Method according to any of Claims 5 to 7, **characterised in that** the compressed air flows into the body (30) of the valve plate (10) through two air outlet valves (22, 24).

## Revendications

1. Plaque (10) porte-soupape, ayant un canal (20) de fluide de refroidissement pour un compresseur (14), afin de produire de l'air comprimé,
- dans laquelle la plaque (10) porte-soupape comprend un fond (28), un corps (30), une étanchéité (32) et un couvercle (34),
- dans laquelle le couvercle (34) et le corps (30) sont reliés l'un à l'autre d'une manière étanche par l'étanchéité (32) et dans laquelle le corps (30) et le fond (28) sont reliés l'un à l'autre d'une manière étanche par brasure ou par collage ou par une autre étanchéité,
- dans laquelle le canal (20) pour du fluide de refroidissement est incorporé dans le fond (28) et s'étend sinueusement au sein du fond (28) et est délimité vers le haut par le corps (30),
- dans laquelle deux soupapes (22, 24) de sortie d'air, par lesquelles l'air comprimé passe dans la plaque (10) porte-soupape, sont disposées dans le corps (30) de la plaque (10) porte-soupape,
- dans laquelle le fond (28) a des sorties (48) d'air de l'espace de piston, réalisées sous la forme d'un trou, qui débouchent dans un conduit (12) pour de l'air,
- dans laquelle le couvercle (34) a une sortie (38) d'air réalisée sous la forme d'un trou,
- dans laquelle le corps (30) de la plaque (10) porte-soupape a un conduit (12) pour de l'air, dans lequel l'air entrant par les sorties (48) d'air de l'espace de piston va à la sortie (38) d'air et
- dans laquelle le canal (20) pour du fluide de refroidissement s'étend, considéré à partir d'un espace (40) de piston du compresseur (14), au moins en partie entre l'espace de piston et une soupape (22, 24) de sortie d'air disposée dans la plaque (10) porte-soupape, de manière à ce que le canal (20) pour du fluide de refroidissement recouvre, considéré du fond (28) au corps (30), une partie des deux soupapes (22, 24) de sortie d'air,
dans laquelle le corps (30) a une entrée (42) de fluide de refroidissement et une sortie (44) de fluide de refroidissement, par lesquelles le fluide de refroidissement peut circuler dans le canal (20) pour du fluide de refroidissement.

2. Plaque (10) porte-soupape suivant la revendication, **caractérisée en ce que** le conduit (12) pour de l'air s'étend de manière sinueuse dans le corps (30) de la plaque (10) porte-soupape.

3. Plaque (10) porte-soupape suivant l'une des revendications précédentes, **caractérisée en ce que** plusieurs soupapes (22, 24) de sortie d'air sont disposées dans un corps (30) de la plaque (10) porte-soupape.

4. Compresseur (14), comprenant une plaque (10) porte-soupape suivant l'une des revendications précédentes.

5. Procédé de refroidissement d'air comprimé dans une plaque (10) porte-soupape d'un compresseur (14) suivant la revendication 4, **caractérisé en ce que** l'on fait passer le fluide de refroidissement, considéré depuis un espace (40) de piston du compresseur (14), au moins en partie entre l'espace (40) de piston et une soupape (22, 24) de sortie d'air disposée dans la plaque (10) porte-soupape.

6. Procédé suivant la revendication 5, **caractérisé en ce que** l'on fait passer le fluide de refroidissement sinueusement dans le fond (28) de la plaque (10) porte-soupape.

7. Procédé suivant la revendication 5 ou 6, **caractérisé en ce que** l'on fait passer l'air comprimé sinueusement dans le corps (30) de la plaque (10) porte-soupape.

8. Procédé suivant l'une des revendications 5 à 7, **caractérisé en ce que** l'air comprimé entre par deux soupapes (22, 24) de sortie d'air dans le corps (30) de la plaque (10) porte-soupape.
